# FASCICULE DE BREVET EUROPEEN

(11) **EP 0 036 811 B1**
(45) Date de publication et mention de la délivrance du brevet: **21.09.1983**
(21) Numéro de dépôt: 81400425.5
(22) Date de dépôt: 19.03.1981
(51) Int. Cl.: F41F 1/06, F41F 9/06

(54) **Mortier à tir rapide**
Granatwerfer mit hoher Feuergeschwindigkeit
Quick firing mortar

(30) Priorité: 26.03.1980 FR 8006654
(43) Date de publication de la demande: 30.09.1981
(73) Titulaire: ETAT-FRANCAIS représenté par le DELEGUE GENERAL POUR L'ARMEMENT, F-75997 Paris Armées (FR)
(72) Inventeur: Jugue, Bernard Marie André, F-92500 Rueil Malmaison (FR)

## Description

La présente invention concerne les mortiers à tir rapide, c'est-à-dire les pièces à tir courbe de calibre moyen et à haute puissance de feu et, plus particulièrement, les mortiers à chargement par l'arrière.

L'augmentation de la cadence de tir des mortiers a imposé leur chargement arrière par la culasse. De plus, la mobilité de ces mortiers nécessite leur adaptation sur un véhicule porteur, le plus souvent léger; le tube du mortier est alors mobile par rapport au support, du type coulissant et équipé d'un amortisseur de l'effort subi par le support du canon à chaque tir.

On connaît un mortier de ce type, mais à chargement unitaire manuel sans magasin, ce qui rend ce chargement pénible et ralentit la cadence, notamment en tir vertical. Lors de l'utilisation de ce mortier sur un véhicule porteur protégé, l'intérieur de ce dernier et la chambre d'explosion sont mis en communication lors de l'ouverture de la culasse, ce qui implique les inconvénients d'inhalation de gaz toxiques par les servants, inconvénients auxquels on tente de remédier par une forte aspiration de ces gaz ou par la création d'une surpression à l'intérieur du véhicule. D'autre part, l'encombrement de la boîte de culasse est important et constitue un inconvénient en tir vertical.

Le brevet français N_{°} 2163932 décrit un autre mortier de ce type, équipé d'un ou plusieurs pots de chargement unitaires, solidaires de la partie mobile d'une culasse à coin, se plaçant, en position de tir, dans le prolongement arrière du tube et étant remplis par gravité. Ces pots de chargement sont donc mobiles par rapport à l'affût du canon et, par conséquent, ne permettent pas de remédier aux difficultés d'évacuation des gaz de combustion si le mortier est chargé à partir d'un espace clos, par exemple l'intérieur d'un véhicule porteur léger.

Par ailleurs, on connaît par le brevet GB Nα 2004037 un mortier à tir rapide à barillet de munitions dont les chambres, lorsqu'elles se trouvent tour à tour en position de tir, sont rendues étanches à leurs extrémités. Mais le tube de ce mortier n'est pas mobile par rapport à l'affût, et n'est donc pas adaptable sur un véhicule porteur léger. Ce brevet ne résout donc pas les difficultés précitées d'évacuation des gaz hors de l'espace clos constitué par l'intérieur du véhicule où se trouvent les servants.

En évitant les inconvénients qui viennent d'être mentionnés, l'invention a pour objet un mortier du type comportant, d'une part, un tube mobile pendant le tir par rapport à un support et, d'autre part, un barillet à munitions, solidaire en translation du tube, et présentant au moins deux chambres pouvant être placées l'une à un poste de tir et l'autre à un poste d'alimentation, ce mortier étant caractérisé en ce que les chambres comportent des moyens pour assurer leur fixité par rapport au support lorsqu'elles sont placées à au moins un poste autre que le poste de tir.

Dans un mode préféré de réalisation, les moyens pour assurer la fixité de la chambre comportent une fourrure, de préférence cylindrique, coulissant dans un barillet entre une position de repos et une position de recul lors du tir.

De préférence, un poste d'évacuation des gaz est situé entre le poste de tir et le poste d'alimentation, dans le sens de rotation du barillet. Lorsque le mortier conforme à l'invention est utilisé pour tirer à partir d'un espace clos, l'une des butées du poste d'évacuation peut avantageusement comporter des moyens d'évacuation des gaz vers l'extérieur.

L'invention permet donc d'obtenir un mortier à tir rapide possédant une excellente ergonomie de chargement, due à la fixité de la chambre placée au poste correspondant, et susceptible d'être utilisé à partir d'un espace clos sans que les dégagements de gaz toxiques abondants à haute cadence incommodent le personnel chargeur.

De plus, l'encombrement à l'arrière de l'arme se trouve réduit au minimum, ce qui est particulièrement favorable dans le cas d'une implantation sur véhicule protégé.

D'autres avantages ressortiront de la description ci-après d'un mode de réalisation, sans caractère limitatif, d'un mortier selon l'invention, en référence aux dessins annexés sur lesquels:
la fig. 1 représente une coupe brisée du mortier suivant l'axe du tube et l'axe du poste de chargement, le mortier étant prêt au tir;
la fig. 2 représente une coupe brisée du mortier suivant l'axe du tube et l'axe du poste d'aspiration, le mortier étant dans la même position qu'à la fig. 1;
la fig. 3 représente le mortier en fonctionnement, suivant la même coupe que la fig. 1;
la fig. 4 représente le mortier en fonctionnement, suivant la même coupe que la fig. 2;
la fig. 5 représente une coupe suivant DD du barillet seul équipé de ses fourrures, suivant un plan perpendiculaire à son axe de rotation;
la fig. 6 représente une coupe suivant CC de la fig. 2, et
la fig. 7 représente une vue suivant F, montrant la partie arrière du mortier.

Le mortier suivant la fig. 1 comporte un bâtit, ou support, suspendu par des tourillons 2, ou une rotule, au toit 3 d'une casemate ou d'une tourelle, délimitant ainsi un espace clos occupé par les servants de l'arme.

Le mortier comporte un tube 4 solidaire de la culasse 5 qui supporte le mécanisme de percussion (non représenté), et qui comporte un axe 6, parallèle à l'axe du tube 4, sur lequel peut tourner un barillet 7. Letube4 est mobile en translation par rapport au support 1 par l'intermédiaire d'un lien élastique 12 comportant des ressorts récupérateurs 4a.

Le barillet 7 comporte trois chambres identiques 8, 9 et 10 (fig. 5) équidistantes de l'axe 6 et qui, dans le mode de réalisation représenté, sont placées à 120° les unes des autres par rapport à lui. Un mécanisme d'entraînement en rotation (non représenté) le fait tourner de 120° dans le sens de la flèche H lorsque le tube 4 revient en batterie après un tir.

Sur les fig. 1, 2 et 5, la chambre 8 se trouve placée à un poste de tir X où elle se trouve dans l'alignement du tube 4, la chambre 9 à un poste d'évacuation des gaz Y et la chambre 10 à un poste de chargement Z.

A partir de cette position, une rotation de 120° du barillet 7 autour de son axe 6 amènerait donc respectivement les chambres 8, 9 et 10 aux postes Y, Z et X, et une deuxième rotation de 120° les amènerait ensuite respectivement aux postes Z, X et Y.

Chacune des chambres 8, 9 et 10 comporte une fourrure 11 a, 11 b ou 11 coulissant dans le barillet 7 parallèlement à l'axe 6. Les diamètres intérieurs des fourrures 11 a, 11 b et 11 c sont égaux à celui du tube 4.

A sa partie arrière, le bâti 1 comporte un carter 13 de protection de la partie du barillet 7 qui se trouve en dehors de la culasse 5.

Le carter 13 comporte à sa partie avant, ou haute, une face d'appui 13a constituant une butée avant pour les fourrures 11 a, 11 b et 11 c lorsqu'elles sont en dehors de la culasse 5. Solidaire du bâti 1, la butée 13a est de ce fait fixe par rapport à lui.

Au droit du poste d'évacuation des gaz Y, la face d'appui 13a est percée d'un orifice 13b d'admission d'air de ventilation, tandis qu'au droit du poste de chargement Zelle est percée d'une ouverture de chargement 18 permettant le passage d'une munition, et alignée sur celle des fourrures 11a,11b ou 11 c qui se trouve au poste Z.

Le carter 13 comporte également une butée arrière 14 pour le poste de chargement Z, sur laquelle porte la fourrure 11 a, 11 b ou 11 c qui se trouve en Z, ainsi qu'une butée arrière tubulaire 15 pour le poste d'évacuation Y.

La butée 15 se trouve appliquée de manière étanche sur la fourrure 11 a, 11 b ou 11 c qui se trouve en Y, et elle est percée d'un orifice d'évacuation 19 raccordé à des moyens d'aspiration des gaz vers l'extérieur (non représentés).

Pour exposer le mode de fonctionnement du mortier qui vient d'être décrit, on suppose que la pièce vient de revenir en batterie après un coup de feu.

L'ensemble se trouve alors dans la position représentée par les fig. 1 et 2. La chambre placée au poste de tir X, c'est-à-dire ici la chambre 8, contient une munition prête au tir (fig. 1 et 2), tandis que la chambre 9, placée au poste d'évacuation Y, se purge des gaz brûlés du coup précédent grâce à l'entrée d'air frais par l'orifice 13b et à la sortie des gaz par l'orifice 19 de la butée tubulaire 15. La chambre 10, qui se trouve au poste de chargement Z, est prête à recevoir une nouvelle munition.

Si l'on met à feu la munition du poste X, le tube 4, la culasse 5 et le barillet 7 reculent ainsi que la fourrure 11 a, tandis que les fourrures 11 b et 11 c, maintenues entre la face 13a formant butée haute et leurs butées basses respectives 14 et 15, restent immobiles. La position correspondante des différents éléments est représentée sur les fig. 3 et 4, qui montrent le début de la mise en place d'une nouvelle munition 17 dans la chambre 10 au poste de chargement Z ainsi que la continuation de l'évacuation des gaz brûlés de la chambre 9 au poste Y:

Tout de suite après le retour en batterie, la nouvelle munition se trouve en place dans la chambre 10 et la chambre 9 est à nouveau remplie d'air frais. Il suffit alors de faire tourner de 120° le barillet 7, comme le fait automatiquement le mécanisme mentionné plus haut, pour que l'ensemble se retrouve dans une situation semblable à celle des fig. 1 et 2, à la position du barillet près. On peut donc mettre à feu la nouvelle munition qui occupe le poste de tir X pour recommencer une nouvelle séquence identique à celle qui vient d'être décrite.

On voit donc que le chargement en munition s'effectue presque complètement en temps masqué, la cadence obtenue étant essentiellement conditionnée par le temps de recul et de retour en batterie de l'arme et pouvant ainsi atteindre le maximum compatible avec le lien élastique 12.

D'autre part, l'évacuation des gaz restant dans la chambre après le tir est également réalisée en temps masqué et les émissions toxiques de l'arme sont éliminées sans réduction de la cadence.

Pour tirer le premier coup d'une salve, la procédure à suivre est d'introduire une munition au poste de chargement Z puis de tourner le barillet 7 de 120° pour amener la chambre correspondante au poste de tir. L'on se trouve alors ramené à la situation des fig. 1 et 2 et la séquence de tir précédemment exposée peut débuter.

Le mode de réalisation de l'invention qui vient d'être décrit n'est pas le seul envisageable et de nombreuses autres versions sont possibles.

Le mortier peut en particulier être tourillonné d'une manière différente de celle qui a été indiquée, l'axe de rotation pouvant se trouver plus près et même éventuellement au-delà de la culasse 5, et ne pas être placé en casemate.

On peut également envisager un mortier comportant seulement un poste de chargement et un poste de tir, le poste d'évacuation des gaz étant supprimé, qui permettrait une cadence élevée à condition de tirer à partir d'un local ouvert.

Le barillet peut aussi comporter plus de trois postes, les postes supplémentaires pouvant être utilisés pour diverses fonctions, telles que le réglage des charges ou le réglage des fusées.

Par ailleurs, le poste d'évacuation des gaz peut être conçu de manière à reculer avec le barillet, ce qui permet d'éliminer la butée arrière correspondante au prix d'une certaine complication des moyens d'extraction des gaz.

Enfin, les moyens d'immobilisation des chambres lors du recul peuvent être différents des butées décrites et comporter par exemple des cannes ou des doigts escamotables, et les moyens d'entraînement en rotation du barillet peuvent être commandés - éventuellement manuellement - séparément au lieu de l'être automatiquement.

## Revendications

1. Mortier à tir rapide comportant, d'une part, un tube (4) mobile pendant le tir par rapport à un support (1) et, d'autre part, un barillet (7) à munitions, solidaire en translation du tube, et comprenant au moins deux chambres (8, 10) pouvant être placées, l'une à un poste de tir (X) et l'autre à un poste de chargement (Z), caractérisé en ce que les chambres comportent des moyens (11 a, 11 b, 11 c) pour assurer leur fixité par rapport au support lors du tir lorsqu'elles sont placées à au moins un poste autre que le poste de tir.

2. Mortier selon la revendication 1, caractérisé en ce que les moyens pour assurer la fixité comportent une fourrue cylindrique (11) coulissant dans le barillet entre une position de repos et une position de recul lors du tir.

3. Mortier selon la revendication 2, caractérisé en ce que les postes (Y, Z) autres que le poste de tir (X) comportent une butée avant (13a) et une butée arrière (14) solidaires du support et coopérant lorsque la chambre se trouve à ce poste avec la fourrure coulissante correspondante.

4. Mortier selon l'une des revendications 1 à 3, caractérisé en ce que le poste de chargement (Z) comporte un orifice (18) fixe par rapport au support et permettant d'introduire une munition dans la chambre qui se trouve à poste, celle-ci étant également fixe par rapport au support.

5. Mortier selon l'une des revendications 1 à 4, caractérisé en ce qu'il comporte un poste (Y) d'évacuation des gaz situé entre le poste de tir (X) et le poste de chargement (Z), dans le sens de rotation du barillet.

6. Mortier selon la revendication 5, tirant à partir d'un espace clos, caractérisé en ce que la chambre placée au poste (Y) d'évacuation des gaz se trouve en communication avec des moyens d'évacuation (13b) des gaz vers l'extérieur.

7. Mortier selon les revendications 3 et 6, caractérisé en ce que l'une des butées (13a) du poste (Y) d'évacuation des gaz se trouve appliquée de manière étanche sur la fourrure placée au poste et comporte un orifice d'admission de l'air, tandis que l'autre butée (15) présente une forme tubulaire dont une extrémité est appliquée sur la tranche correspondante de la fourrure et comporte un orifice d'aspiration (19) vers l'extérieur.

8. Mortier selon la revendication 7, caractérisé en ce que la butée avant (13a) du poste (Y) d'évacuation se trouve appliquée de manière étanche sur la fourrure placée au poste et comporte un orifice d'admission d'air (13b), tandis que la butée arrière présente une forme tubulaire dont une extrémité est appliquée sur la tranche arrière de la fourrure et traverse cette butée tubulaire arrière présentant un orifice (19) pour l'aspiration des gaz vers l'extérieur.

## Claims

1. Quick-firing mortar containing firstly a barrel (4) mobile whilst firing in relation to a support (1) and secondly an ammunition cylinder (7) integral translation-wise with the barrel, and containing at least two chambers (8, 10) that can be placed one in firing position (X) and the other in loading position (Z), characterized in that the chambers have means (11 a, 11 b, 11 c) of ensuring their fixity in relation to the support when firing, when placed in at least one position other than the firing position.

2. Mortar according to claim 1, characterized in that the means to ensure the fixity consists of a cylindrical sleeve (11) sliding in the cylinder between a neutral position and the recoil position when firing.

3. Mortar according to claim 2, characterized in that the position (Y, Z) other than the firing position (X) have a front stop (13a) and a rear stop (14) integral with the supports and cooperating, when the chamber is in this position, with the corresponding sliding sleeve.

4. Mortar according to one of claims 1 to 3, characterized in that the loading position (Z) contains a fixed port (18) in relation to the support enabling ammunition to be inserted into the chamber which is ready, the latter being also fixed in relation to the support.

5. Mortar according to one of claims 1 to 4, characterized in that it contains a gas discharge position (Y) located between the firing position (X) and loading position (Z) in the direction of rotation of the cylinder.

6. Mortar according to claim 5, firing from an enclosed space, characterized in that the chamber placed in gas discharge position (Y) communicates with the means of gas discharge (13) to the outside.

7. Mortar according to claims 3 and 6, characterized in that one of the stops (13a) in the gas discharge position (1) is applied tight against the sleeve placed in the position and contains an air inlet port, whereas the other stop (15) is in tubular form, one end of which being applied against the corresponding edge of the sleeve and containing an exhaust port (19) to the outside.

8. Mortar according to claim 7, characterized in that the front stop (13a) of discharge position (Y) is applied tight against the sleeve placed in position and contains an air inlet port (13b), whereas the rear stop is in tubular form, one end of which is applied to the rear edge of the sleeve, this rear tubular stop containing a port (19) exhausting the gases to the outside.

## Patentansprüche

1. Schnellschussmörser,dereinerseitseinwäh- rend des Schusses im Verhältnis zu einem Träger (1) bewegliches Rohr (4) und andererseits einen in der Rohrverschiebung formschlüssig verbundenen Munitionsbehälter (7), mit mindestens zwei Kammern (8, 10) umfasst, von denen die eine an einem Schussposten (X) und die andere an einen Ladeposten (Z) angebracht werden kann, dadurch gekennzeichnet, dass die Kammern die Mittel (11 a, 11 b, 11 c) aufweisen, die ihre Befestigung am Träger gewährleisten, wenn sie an mindestens einem anderen als am Schussposten angebracht sind.

2. Mörser gemäss Anspruch 1, dadurch gekennzeichnet, dass die Mittel zur Gewährleistung der Befestigung eine zylindrische Hülse (11) umfassen, die im Behälter zwischen einer Ruhestellung und einer Rückwärtsposition beim Schuss gleitet.

3. Mörser gemäss Anspruch 2, dadurch gekennzeichnet, dass die sich vom Schussposten (X) unterscheidenden Posten (Y, Z) einen vorderen Anschlag (13a) und einen rückwärtigen Anschlag (14) umfassen, die mit dem Trägerformschlüssig verbunden sind und zusammenarbeiten, wenn sich die Kammer an diesem Posten mit der entsprechenden Gleithülse befindet.

4. Mörser gemäss einem der Ansprüche 1 bis 3, dadurch gekennzeichnet, dass der Ladungsposten (Z) eine im Vergleich zum Träger feste Öffnung (18) aufweist und ermöglicht, eine Munition in die Kammer einzuführen, die sich am Posten befindet, wobei diese ebenfalls im Vergleich zum Träger fest ist.

5. Mörser gemäss einem der Ansprüche 1 bis 4, dadurch gekennzeichnet, dass er einen Gasentleerungsposten (Y) aufweist, der sich zwischen dem Schussposten (X) und dem Ladungsposten (Z) in Drehrichtung des Behälters befindet.

6. Mörser gemäss Anspruch 5, aus einem geschlossenen Raum schiessend, dadurch gekennzeichnet, dass die Kammer am Gasentleerungsposten (Y) in Verbindung mit den Entleerungsmitteln (13b) des Gases nach aussen steht.

7. Mörsar gemäss den Ansprüchen 3 bis 6, dadurch gekennzeichnet, dass einer der Anschläge (13a) des Gasentleerungspostens (Y) dicht auf der Hülse am Posten sitzt und eine Lufteinlassöffnung aufweist, während der andere Anschlag (15) eine Rohrform hat, deren eines Ende auf dem entsprechenden Hülsenabschnitt sitzt, und eine Saugöffnung (19) nach aussen aufweist.

8. Mörser gemäss Anspruch 7, dadurch gekennzeichnet, dass der vordere Anschlag (13a) des Entleerungspostens (Y) dicht auf der Hülse am Posten aufsitzt und eine Lufteinlassöffnung (13b) aufweist, während der rückwärtige Anschlag eine Rohrform besitzt, deren Ende auf dem rückwärtigen Abschnitt der Hülse aufsitzt, wobei dieser rohrförmige Anschlag eine Öffnung (19) für die Gasabsaugung nach aussen aufweist.
